# EUROPÄISCHE PATENTSCHRIFT

(11) **EP 1 055 489 B1**
(45) Veröffentlichungstag und Bekanntmachung des Hinweises auf die Patenterteilung: **17.10.2007**
(21) Anmeldenummer: 00109684.1
(22) Anmeldetag: 06.05.2000
(51) Int. Cl.: B25D 9/14

(54) **Verfahren zur Ermittlung der Betriebsdauer und des Einsatz-Zustands eines hydraulischen Schlagaggregats**
Process for determining the operational life and state of a hydraulic impact assembly
Procédé de determination de temps d'utilisation et état d'un ensemble de percussion

(30) Priorität: 22.05.1999 DE 19923680
(43) Veröffentlichungstag der Anmeldung: 29.11.2000
(73) Patentinhaber: Atlas Copco Construction Tools GmbH, 45143 Essen (DE)
(72) Erfinder: Prokop, Heinz-Jürgen, Dr.-Ing, 40882 Ratingen (DE); Geimer, Marcus, Dr.-Ing, 45131 Essen (DE); Deimel, Thomas, 45472 Mülheim (DE)
(74) Vertreter: Vomberg, Friedhelm

(56) Entgegenhaltungen:
- EP-A- 0 461 565
- US-A- 5 485 391

## Beschreibung

Die Erfindung betrifft ein Verfahren zur Ermittlung der Betriebsdauer und des Einsatz-Zustandes eines hydraulischen Schlagaggregates, insbesondere Hydraulikhammer nach dem Oberbegriff des Anspruchs 1.

Die Erfindung bezieht sich ferner auf ein hydraulisches Schlagaggregat, insbesondere einen Hydraulikhammer mit einem Schlagkolben nach dem Oberbegriff des Anspruchs 18.

Ein solches Verfahren bzw. ein solches Aggregat ist z.B. aus EP 0 461 565 A bekannt.

Hydraulische Schlagwerke, wie insbesondere Hydraulikhämmer, werden zur Materialzerkleinerung (beispielsweise Gesteins- oder Betonzerkleinerung) eingesetzt.

Diese Zerkleinerung wird dadurch erreicht, dass die kinetische Energie eines Schlagkolbens durch Aufschlag auf ein Werkzeug über dieses und die Werkzeugspitze in das zu bearbeitende Material eingeleitet und dort in Zerstörungsarbeit umgewandelt wird. Je nach der Härte des zu bearbeitenden Materials wird nur ein Teil der kinetischen Energie in Zerstörungsarbeit umgewandelt; der nicht umgewandelte Energieanteil wird über das Werkzeug in den Schlagkolben reflektiert. Im Gegensatz dazu wird bei weicherem Material die Schlagenergie vollständig in Zerstörungsarbeit umgewandelt.

Hydraulische Schlagaggregate der eingangs erwähnten Gattung - bekannt aus der Druckschrift DE 34 43 542 C2 - stellen, auch mit Rücksicht auf die im übrigen rauhen Einsatzbedingungen, hoch beanspruchte Vorrichtungen dar, die unter dem Gesichtspunkt der Wirtschaftlichkeit und Betriebssicherheit einer eingehenden Beobachtung und entsprechenden Pflege bzw. Wartung bedürfen. Von wesentlicher Bedeutung in diesem Zusammenhang ist die Betriebsdauer des hydraulischen Schlagaggregats, d.h. eine Aussage über die gesamte Zeitspanne, während der das hydraulische Schlagaggregat aktiv im Einsatz gewesen ist.

Der Erfindung liegt daher die Aufgabe zugrunde, Maßnahmen und Mittel anzugeben, mit denen sich die Betriebsdauer und der Einsatz-Zustand eines hydraulischen Schlagaggregats - insbesondere auch für eine Bedienungsperson erkennbar - feststellen lassen.
Auf diese Weise hat die zuständige Stelle die Möglichkeit zu entscheiden, ob bereits Wartungsbedarf besteht oder ob das betreffende Schlagaggregat weiterhin eingesetzt werden kann.

Die Aufgabe wird durch ein Verfahren gelöst, welches die Merkmale des Anspruchs 1 aufweist.
Die Erfindung baut dabei auf der Erkenntnis auf, daß die aktuelle Gesamtzahl der vom Schlagaggregat ausgeführten Schläge eine relevante Größe für die Ermittlung der aktiven Betriebsdauer darstellt, woraus - durch Vergleich mit entsprechenden Vorgaben - eine Aussage über den Einsatz-Zustand des betreffenden Schlagaggregats abgeleitet werden kann.
Die Aussage über den Einsatz-Zustand besteht im einfachsten Fall darin, daß erkennbar gemacht wird, ob das Ende eines wartungsfreien Betriebszeitraums erreicht ist und somit Wartungsbedarf besteht.

Im einzelnen ist das erfindungsgemäße Verfahren zur Ermittlung der Betriebsdauer und des Einsatz-Zustands eines hydraulischen Schlagaggregats dadurch gekennzeichnet, daß während der einzelnen, zeitlich aufeinanderfolgenden Betriebsabschnitte des Schlagaggregats Signale erzeugt werden, deren Anzahl zu den vom Schlagkolben in einer Bewegungsrichtung ausgeführten Hüben proportional ist; daß die Anzahl der Signale fortlaufend aufsummiert und als Gesamtzahl gespeichert wird; und daß die jeweils aktuelle Gesamtzahl der Signale zumindest zeitweilig in Form einer auf den Einsatz-Zustand hinweisenden Anzeige erkennbar gemacht wird.
Die zuletzt angesprochene Anzeige kann im Rahmen der Erfindung optischer und/oder akustischer Natur sein.
Insbesondere ist es auch möglich, durch Erzeugung eines fortdauernden akustischen Warnsignals darauf hinzuweisen, daß mit Erreichen einer vorgegebenen Signal-Gesamtzahl ein Einsatz-Zustand mit Wartungsbedarf erreicht ist.
Da die Signal-Gesamtzahl - unabhängig von einer etwaigen Anzeige betreffend den Einsatz-Zustand - fortlaufend aufsummiert und gespeichert wird, läßt sich auch feststellen, in welchem Umfang ein vorgegebenes Wartungsintervall durch Weiterbetreiben des hydraulischen Schlagaggregats überschritten worden ist.

Die Erzeugungsweise und die Art der Signale können im Rahmen der Erfindung an sich beliebig sein, soweit sichergestellt ist, daß ihre Anzahl eine Aussage über die Anzahl der vom Schlagkolben in einer Bewegungsrichtung ausgeführten Hübe zuläßt.
In Frage kommt insbesondere die Erzeugung von Signalen mittels eines Sensors, der aufgrund der Schlagkolben-Bewegungen auftretende physikalische Vorgänge (oder auch damit verbundene Zustandsänderungen) erfaßt.

Vorzugsweise werden die Signale in Abhängigkeit von zumindest einem der physikalischen Vorgänge - Druck, Weg, Schallpegel, Temperatur, Durchfluß und Schwingung - erzeugt (Anspruch 2).
Die Erfindung kann jedoch auch dahingehend weiter ausgestaltet sein, daß die in der erwähnten Weise ermittelte aktuelle Gesamtzahl der Signale in Abhängigkeit von zumindest einer weiteren Einflußgröße - beispielsweise der gemessenen Außentemperatur - mit einem Korrekturfaktor versehen wird, so daß die das Ende eines Wartungsintervalls erkennbar machende Anzeige - bei Unterschreiten einer vorgegebenen Außentemperatur - zu einem früheren Zeitpunkt ausgelöst wird.

Bei einer besonders einfachen Ausführungsform des erfindungsgemäßen Verfahrens werden in einer der Versorgungsleitungen für das Schlagaggregat - nämlich der Druckleitung für das in das Schlagaggregat eintretende Fluid und Rücklaufleitung für die Rückführung des austretenden Fluids - auftretende Druckschwankungen oder Strömungsvorgänge erfaßt (Anspruch 3).
Dabei können Druckschwankungen oder Änderungen der Durchflußmenge - die periodisch in Abhängigkeit von den Schlagkolben-Hüben auftreten - mittels eines Druckwächters bzw. mittels eines Durchflußmeßwertgebers in Signale umgewandelt werden (Anspruch 4 bzw. 5).
Die zuvor angesprochenen Ausführungsformen (nach den Ansprüchen 3 bis 5) weisen auch den Vorteil auf, daß sie - unabhängig von der sonstigen konstruktiven Ausgestaltung des hydraulischen Schlagaggregats - ohne besonderen Aufwand nachträglich eingerichtet werden können.

Das Verfahren läßt sich jedoch auch in der Weise ausführen, daß die den Schlagkolben-Hüben proportionalen Signale aufgrund einer Schallmessung (Anspruch 6) oder durch Erfassung von Schwingungsvorgängen (Anspruch 7) erzeugt werden.
Im erstgenannten Fall kann dies mit Hilfe eines Schallmeßwertgebers in Form eines Mikrophons geschehen, dem gegebenenfalls ein geeigneter Filter nachgeschaltet ist. Im zweitgenannten Fall können die durch die Bewegungen des Schlagkolbens ausgelösten Schwingungsvorgänge mittels eines Schwingungsmeßwertgebers erfaßt werden; dieser weist einen nach Art einer seismischen Masse schwingungsfähig gehaltenen und mit einer Tauchspule zusammenwirkenden Schwingungsfühler auf. Letzterer wird durch vom Schlagaggregat ausgehende Erschütterungen zu Relativbewegungen bezüglich der Tauchspule angeregt, wodurch auf induktivem Wege den Schwingungen entsprechende Signale erzeugt werden.

Alternativ kann das Verfahren auch derart ausgestaltet sein, daß die Verschiebung eines sich aufgrund der Schlagkolben-Hübe in einer Bewegungsrichtung bewegenden Bestandteils des Schlagaggregats mittels eines Wegmeßwertgebers erfaßt wird (Anspruch 8).
Im einfachsten Fall können die Bewegungsvorgänge des Schlagkolbens selbst dadurch in entsprechende Signale umgewandelt werden, daß dieser berührungsfrei von einer Induktionsspuleneinheit umschlossen ist. Letztere ist vorzugsweise auf der von der Schlagkolbenspitze abgewandten Seite des Schlagaggregats dem Schlagkolben zugeordnet.

Im Rahmen der Erfindung kann das Verfahren auch derart ausgestaltet sein, daß die Beanspruchung eines Bestandteils des Schlagaggregats - die sich mit den vom Schlagkolben ausgeführten Schlägen periodisch ändert - mittels eines Kraft - oder Spannungsmeßwertgebers erfaßt wird (Anspruch 9). Zu diesem Zweck können Meßwertgeber Verwendung finden, die als Dehnmeßstreifen oder als Piezoelemente ausgebildet sind und die an ihnen auftretenden Beanspruchungszustände in Signale umwandeln.
Im einfachsten Fall sind die betreffenden Meßwertgeber derart am Gehäuse des Schlagaggregats angebracht, daß sie mit dessen durch die Schlagkoben-Hübe hervorgerufene Beanspruchung verformt werden.

Falls das hydraulische Schlagaggregat mit einem den Schlagkolben abstützenden Gaspolster ausgestattet ist, lassen sich geeignete Signale auch dadurch erzeugen, daß die Temperatur oder der Druck des Gaspolsters mittels eines Temperaturmeßwertgebers bzw. eines Druckwächters erfaßt wird (vgl. dazu Anspruch 10 bzw. 11).
Da das Gaspolster normalerweise auf der von der Schlagkolbenspitze abgewandten Seite des Schlagaggregats angeordnet ist, liegen die hier angesprochenen Meßwertgeber (Temperaturmeßwertgeber, Druckwächter) relativ weit vom unmittelbaren Arbeitsbereich des Schlagaggregats entfernt.
Vorzugsweise ist das Verfahren unter dem Gesichtspunkt der Betriebssicherheit und Wirtschaftlichkeit derart weitergehend ausgestaltet, daß bei Erreichen einer vorgegebenen Signal-Gesamtzahl zumindest eine Wartungs-Anzeige generiert wird, die zumindest erkennbar macht, daß das Schlagaggregat der Wartung bedarf (Anspruch 12). Dies kann insbesondere dadurch geschehen, daß gegebenenfalls eine - beispielsweise rote - Warnlampe aufleuchtet, welche das Ende eines wartungsfreien Betriebszeitraums andeutet.

In Abhängigkeit von der jeweils aktuellen Signal-Gesamtzahl können zeitlich nacheinander jedoch auch mehrere Vorwarn-Anzeigen generiert werden, die erkennbar machen, daß Teilabschnitte des durch eine vorgegebene Obergrenze der Signal-Gesamtzahl definierten Wartungsintervalls erreicht worden sind (Anspruch 13).

Diese Vorwarn-Anzeigen können darin bestehen, vor Erreichen einer Obergrenze der vorgegebenen Signal-Gesamtzahl zunächst eine grüne Warnlampe und zu einem späteren Zeitpunkt eine gelbe Warnlampe aufleuchtet, die sozusagen stufenweise den aktuellen Einsatz-Zustand des Schlagaggregats erkennen lassen.

Weitere vorteilhafte Ausführungsformen des Verfahrens ergeben sich aus den Ansprüchen 14 und 15.
Diese Ausführungsformen gestatten es unter anderem, die hier wesentlichen Informationen an einer Stelle verfügbar zu machen, die vom Schlagaggregat räumlich getrennt liegt.

Die für die Bereitstellung - d.h. insbesondere für die Gewinnung, Aufsummierung und Speicherung - der Signale benötigte elektrische Energie kann durch Batterien oder Akkus erzeugt werden. Die betreffenden Energieeinheiten sollten dabei mit einer Ladungsanzeige ausgestattet sein, um Störungsfälle auszuschließen.
Das Verfahren kann jedoch auch in der Weise ausgestaltet sein, daß die elektrische Energie für die Bereitstellung der Signale mittels des Fluids erzeugt wird, welches auch den Schlagkolben antreibt (Anspruch 16). Zu diesem Zweck kann insbesondere eine Elektro-Energieeinheit vorgesehen sein, die einen Hilfs-Hydraulikmotor mit davon angetriebenem Generator und einen diesem nachgeschalteten Elektrospeicher aufweist.

Alternativ kann die elektrische Energie für die Bereitstellung der Signale auch mittels eines Generators erzeugt werden, der aufgrund der von den Schlagkolben-Hüben ausgelösten Bewegungsvorgänge wirksam wird und dem ein Elektrospeicher nachgeschaltet ist (Anspruch 17). Dieser selbsttätig arbeitende Generator kann hinsichtlich seines grundsätzlichen Aufbaus insbesondere dem bereits erwähnten Schwingungsmesswertgeber entsprechen.

Die gestellte Aufgabe wird ferner durch einen Hydraulikhammer mit den Merkmalen des Anspruches 18 gelöst.

Dieser kann - gemäß Anspruch 19 - mit einem Sensor ausgestattet sein, der aufgrund der Schlagkolben-Bewegungen auftretende physikalische Vorgänge in Signale umwandelt.

Weitere vorteilhafte Ausführungsformen des hydraulischen Schlagaggregates, insbesondere Hydraulikhammers, sind in den Ansprüchen 20 bis 29 angesprochen.

Die Erfindung wird nachfolgend anhand in der Zeichnung dargestellter Ausführungsbeispiele im Einzelnen erläutert.

Es zeigen:
- Fig. 1: schematisiert ein als Hydraulikbagger ausgebildetes Trägergerät, an dem ein hydraulisches Schlagaggregat in Gestalt eines Hydraulikhammers anstellbar angebracht ist,
- Fig. 2: schematisiert den grundsätzlichen funktionalen Aufbau des Erfindungsgegenstandes,
- Fig. 3a,b: ein Schaltschema des Schaltaggregats mit einem der Druckleitung zugeordneten Druckwächter bzw. als Zeitdiagramm die vom Druckwächter erzeugte Signalfolge,
- Fig. 4a,b: ein Teilschema entsprechend Fig. 3a mit einem der Umsteuerleitung zugeordneten Druckwächter bzw. als Zeitdiagramm die vom Druckwächter erzeugte Signalfolge,
- Fig. 5a,b: ein Teilschema entsprechend Fig. 3a mit einem einem Gaspolster zugeordneten Druckwächter bzw. als Zeitdiagramm die vom Druckwächter erzeugte Signalfolge,
- Fig. 6a,b: ein Teilschema entsprechend Fig. 3a mit einem einem Gaspolster zugeordneten Temperaturmeßwertgeber bzw. als Zeitdiagramm die vom Temperaturmeßwertgeber erzeugte Signalfolge,
- Fig. 7a,b: ein Teilschema entsprechend Fig. 3a mit einem mit dem Schlagkolben zusammenwirkenden Wegmeßwertgeber bzw. als Zeitdiagramm die vom Wegmeßwertgeber erzeugte Signalfolge,
- Fig. 8a,b: schematisiert die Darstellung eines Hydraulikhammers mit einem Schwingungsmeßwertgeber bzw. als Zeitdiagramm die vom Schwingungsmeßwertgeber erzeugte Signalfolge,
- Fig. 9a,b: eine schematische Darstellung eines Hydraulikhammers mit einem Dehnmeßstreifen bzw. als Zeitdiagramm die vom Dehnmeßstreifen erzeugte Signalfolge,
- Fig. 10a,b: eine schematische Darstellung eines Hydraulikhammers mit einem Schallpegel-Meßwertgeber in Form eines Mikrophons bzw. als Zeitdiagramm die zugehörige Signalfolge,
- Fig. 11a,b: eine schematische Darstellung eines Hydraulikhammers mit einem Beschleunigungsmeßwertgeber bzw. als Zeitdiagramm die zugehörige Signalfolge,
- Fig. 12: eine schematische Darstellung eines Hydraulikhammers nebst Beschleunigungsmeßwertgeber und einem Generator zur Erzeugung der elektrischen Energie sowie weiteren Einrichtungen,
- Fig. 13: schematisiert den Aufbau einer elektrischen Energieversorgung unter Verwendung eines Hilfs-Hydraulikmotors.

Der in Fig. 1 dargestellte Hydraulikbagger 1 weist eine Versorgungseinheit 2 mit einem nicht dargestellten Dieselmotor und einer davon angetriebenen Hydraulikpumpe (vgl. dazu Fig. 3a) auf; diese ist in an sich bekannter Weise an einen Hydraulikhammer 3 angeschlossen, der seinerseits anstellbar an dem Ausleger 4 des Hydraulikbaggers mit zwei Auslegerarmen 4a, 4b gehalten ist.
Der Auslegerarm 4b trägt seinerseits eine schwenkbare Anschlußkonsole 5, an der ein Tragelement 6- ausgebildet als Traggehäuse oder als Tragrahmen - befestigt ist. An diesem stützt sich der Hydraulikhammer 3 über sein Gehäuse 3a ab.

Unter der Einwirkung des von der Versorgungseinheit 2 gelieferten Fluids wirkt der Hydraulikhammer 3 auf ein als Meißel 7 ausgebildetes Werkzeug ein, wobei die vom Hydraulikhammer ausgehende Bewegungsenergie in Schlagenergie umgesetzt wird.

Oberhalb des Tragelements 6 ist ein Anzeigeelement A angeordnet, welches unter anderem Informationen über die Betriebsdauer und den Einsatz-Zustand des Hydraulkhammers 3 erkennbar macht.
Der Hydraulikhammer weist einen Sensor S zur Erzeugung von Signalen auf, die in dem Anzeigeelement A fortlaufend aufsummiert, als Gesamtzahl gespeichert und erkennbar gemacht werden.

Fig. 2 zeigt schematisiert in weiteren Einzelheiten den Ablauf und das Zusammenwirken der Vorgänge, die schließlich zu einer Aussage über die Betriebsdauer und den Einsatz-Zustand des Hydraulikhammers 3 führen.
Danach werden die anläßlich des Betriebs des Hydraulikhammers 3 auftretenden Vorgänge vom Sensor S in Signale umgewandelt, in einem Zähl- und Speicherelement ZS hinsichtlich ihrer Gesamtzahl fortlaufend aufsummiert sowie als Gesamtzahl gespeichert, wobei die jeweils aktuelle Gesamtzahl der Signale über die auf den Einsatz-Zustand des Hydraulikhammers hinweisende Anzeige A erkennbar gemacht wird.
Die für die Bereitstellung der Signale und der daraus abgeleiteten Informationen erforderliche elektrische Energie wird durch einen Elektrospeicher E zur Verfügung gestellt.
Erforderlichenfalls können die mittels des Zähl- und Speicherelements ZS gewonnenen Informationen drahtlos an eine Auswertung AW übermittelt werden.

Grundsätzlich ist der Sensor S derart angeordnet und ausgebildet, daß während der einzelnen, zeitlich aufeinanderfolgenden Betriebsabschnitte des Hydraulikhammers 3 Signale erzeugt werden, deren Anzahl zu den vom Schlagkolben des Hydraulikhammers in einer Bewegungsrichtung ausgeführten Hüben proportional ist. Der Sensor erfaßt also Vorgänge oder Zustände bzw. Zustandsänderungen, welche durch die Schlagkolben-Bewegungen ausgelöst werden, und bildet diese Vorgänge, Zustände oder Zustandsänderungen in Signalform ab. Durch Aufsummieren der einzelnen, zeitlich aufeinanderfolgenden Signale läßt sich eine Aussage über die aktive Betriebsdauer gewinnen, aus welcher - im Hinblick auf vorgegebene Wartungsintervalle - Informationen über den Einsatzzustand des Hydraulikhammers 3 abgeleitet werden können. Diese Informationen lassen sich über die Anzeige A erkennbar machen und gegebenenfalls drahtlos der Auswertung AW zuführen.
Die Anzeige A kann dabei derart aufgebaut sein, daß nach Erreichen einer vorgegebenen Signal-Gesamtzahl zumindest eine Wartungs-Anzeige generiert wird, welche das Erreichen des Endes eines wartungsfreien Betriebsdauerzeitraums erkennbar macht.
Darüber hinaus kann die Anzeige auch derart beschaffen sein, daß sie in Abhängigkeit von der jeweils aktuellen Signal-Gesamtzahl zeitlich nacheinander mehrere Vorwarn-Anzeigen generiert, die stufenweise die Annäherung an das Ende eines Wartungsintervalls andeuten.

Ausweislich der Darstellung in Fig. 3a weist der Hydraulikhammer 3 neben den noch zu beschreibenden Leitungen sowie Antriebs- und Steuerungselementen das bereits erwähnte Gehäuse 3a auf, in dem ein Schlagkolben 8 in Längsrichtung hin- und herbeweglich gehalten ist. Dieser weist im Zylinderraum des Gehäuses 3a liegend zwei Kolbenbunde 8a und 8b auf, welche durch eine Umfangsnut 8c voneinander getrennt sind.

Die nach außen gerichtete Kolbenfläche K1 und K2 des Kolbenbundes 8b bzw. 8a begrenzt mit dem Gehäuse 3a einen hinteren und vorderen Zylinderraumabschnitt 3b bzw. 3c. Die Kolbenfläche K1 ist dabei kleiner bemessen als die Kolbenfläche K2.

Außerhalb des Gehäuses 3a geht der Schlagkolben 8 in eine Kolbenspitze 8d über, welcher der Meißel 7 gegenüberliegt. Die Bewegung des Schlagkolbens 8 in Richtung des Arbeitshubs ist durch einen Pfeil 8e angedeutet.

Die in Rede stehende Darstellung zeigt den Hydraulikhammer 3 in einem Zustand unmittelbar nach Auftreffen des Schlagkolbens 8 auf den Meißel 7.

Die Steuerung für die Umschaltung der Bewegung des Schlagkolbens 8 besteht aus einem in einem Steuerventil 9 beweglichen Steuerschieber 9a, dessen kleinere Schieberfläche F1 über eine Rückstelleitung 10 ständig mit dem Arbeitsdruck (Systemdruck) beaufschlagt ist; dieser wird von einer Energiequelle in Form einer Hydraulikpumpe 11 erzeugt (die ihrerseits - wie bereits erwähnt - Bestandteil der Versorgungseinheit 2 ist).
Die kleinere Kolbenfläche K1 ist über eine Druckleitung 12, welche mit der Rückstelleitung 10 in Verbindung steht, ständig mit dem Arbeitsdruck beaufschlagt. Die Einmündung 12a der Druckleitung ist bezüglich des Gehäuses 3a derart angeordnet, daß sie in jedem Fall außerhalb des Kolbenbundes 8b und somit innerhalb des vorderen Zylinderraumabschnitts 3c liegt.

Die größere Schieberfläche F2 des Steuerschiebers 9a steht über eine Umsteuerleitung 13 mit dem Zylinderraum des Gehäuses 3a derart in Verbindung, daß ihre Einmündung 13a in dem dargestellten Zustand über die Umfangsnut 8c an eine drucklos gehaltene Rücklaufleitung 14 angeschlossen ist. Die Einmündung 13a und die Einmündung 14a der Rücklaufleitung liegen sich also - in Längsrichtung des Schlagkolbens 8 gesehen - in einem Abstand gegenüber, der kleiner ist als die axiale Länge der Umfangsnut 8c.

Das Steuerventil 9 ist einerseits über eine Steuerleitung 15 an die Druckleitung 12 und andererseits über eine Abflußleitung 16 nebst Tank 16a an die Rücklaufleitung 14 angeschlossen. Weiterhin steht das Steuerventil 9 über eine Wechseldruckleitung 17 mit dem hinteren Zylinderraumabschnitt 3b in Verbindung, über welchen die größere Kolbenfläche K2 gegebenenfalls mit Arbeitsdruck beaufschlagt werden kann.

Das Steuerventil 9 kann zwei Ventilstellungen einnehmen, nämlich die dargestellte (rechte) Rückhubstellung, in welcher die größere Kolbenfläche K2 über die Wechseldruckleitung 17 und die Abflußleitung 16 druckentlastet ist, und die (linke) Arbeitshubstellung, in welcher der hintere Zylinderraumabschnitt 3b über die Druckleitung 12, die mit dieser in Verbindung stehende Steuerleitung 15 und die Wechseldruckleitung 17 mit dem Arbeitsdruck beaufschlagt ist. Dieser Zustand hat zur Folge, daß der Schlagkolben 8- entgegen der von der kleineren Kolbenfläche K1 ausgehenden Rückstellkraft - einen Arbeitshub in Richtung des Pfeiles 8e ausführt.

Oberhalb des hinteren Zylinderraumabschnitts 3b ist eine Kammer 18 angeordnet, die ein unter Druck stehendes Gaspolster aufnimmt. An diesem stützt sich der Schlagkolben 8 auf seiner von der Kolbenspitze 8d abgewandten Seite ab.

Zur Erzeugung der bereits angesprochenen Signale ist die Druckleitung 12 - vorzugsweise in der Nähe vor ihrem Eintritt in das Gehäuse 3a (vgl. dazu beispielsweise Fig. 1) mit einem Meßwertgeber in Form eines Druckwächters 19 ausgestattet. Dieser erfaßt Druckschwankungen innerhalb der Druckleitung 12 - welche durch die Schlagkolben-Bewegungen ausgelöst werden - und wandelt sie in Signale um, deren zeitlicher Verlauf in Fig. 3b angedeutet ist.
Diese Signale - deren Anzahl zu den vom Schlagkolben in einer Bewegungsrichtung ausgeführten Hüben proportional ist - können in der bereits erwähnten Weise dazu benutzt werden, Informationen über die aktuelle Betriebsdauer und den Einsatz-Zustand des Hydraulikhammers 3 zu erhalten sowie erkennbar zu machen.

Bei der Ausführungsform gemäß Fig. 4a ist ein Druckwächter 20 dadurch in die Steuerung für den Hydraulikhammer 3 integriert, daß er der Umsteuerleitung 13 zugeordnet ist.
Die in Fig. 4b angedeutete Ausbildung der vom Druckwächter 20 erzeugten Signale ergibt sich in Abhängigkeit von der Stellung des Kolbenbundes 8b bezüglich der Einmündung 13a der Umsteuerleitung 13.
Solange die Einmündung 13a - wie dargestellt - über die Umfangsnut 8c an die Rücklaufleitung 14 angeschlossen ist, liegt an der Umsteuerleitung 13 das in Fig. 4b dargestellte untere Druckniveau an. Dieses Druckniveau erfährt erst eine Änderung, nachdem der Kolbenbund 8b die Einmündung 13a überdeckt hat und schließlich über den vorderen Zylinderraumabschnitt 3c eine Verbindung zwischen der Druckleitung 12 und der Umsteuerleitung 13 hergestellt worden ist.
Der Druckwächter 20 ist somit in der Lage, in Abhängigkeit von den Schlagkolben-Hüben zu deren Anzahl proportionale Signale zu erzeugen, die entsprechend aufsummiert und ausgewertet werden können.

Falls der Hydraulikhammer 3 die bereits erwähnte Kammer 18 mit einem den Schlagkolben 8 abstützenden Gaspolster aufweist, kann die Erfindung auch in der Weise ausgestaltet sein, daß der Zustand des Gaspolsters mittels eines Druckwächters 21 (Fig. 5a) oder mittels eines Temperaturmeßwertgebers 22 (Fig. 6a) erfaßt und in Signale (Fig. 5b bzw. 6b) umgewandelt wird.
Die Bewegung des Schlagkolbens 8 in Richtung des Arbeitshubes (Pfeil 8e) hat zur Folge, daß der Druck - und damit auch die Temperatur - des Gaspolsters absinkt.
Im Gegensatz dazu führt die Bewegung des Schlagkolbens während des Rückhubs zu einem Druck- und Temperaturanstieg.
Mittels der Meßwertgeber 21 und 22 lassen sich dementsprechend ebenfalls Signale erzeugen, deren Anzahl von den Schlagkolbenbewegungen abhängig ist.

Die Fig. 7a und 7b beziehen sich auf eine Ausführungsform der Erfindung, bei welcher die Verschiebung eines sich aufgrund der Schlagkolben-Hübe in einer Bewegungsrichtung bewegenden Bestandteils des Hydraulikhammers 3 mittels eines Wegmeßwertgebers erfaßt wird. Dieser Wegmeßwertgeber ist als induktiv arbeitende Tauchspule 23 ausgebildet, welche einen Bestandteil der Kammer 18 bildet und dort den Schlagkolben 8-abhängig von dessen Stellung innerhalb des Gehäuses 3a - mehr oder weniger umschließt.
Die Relativbewegungen des Schlagkolbens bezüglich der Tauchspule 23 lösen sich zeitlich ändernde Induktionsvorgänge aus, deren zeitlicher Verlauf in Fig. 7b dargestellt ist.
Diese Induktionsvorgänge können erfindungsgemäß dazu ausgenutzt werden, Informationen über die aktuelle Betriebsdauer des Hydraulikhammers 3 und über dessen Einsatz-Zustand zu gewinnen.

Die Erfindung kann auch in der Weise ausgestaltet sein, daß durch die Schlagkolben-Hübe hervorgerufene Bewegungen mittels eines Schwingungsmeßwertgebers erfaßt und in entsprechende Signale umgewandelt werden.
Bei der Ausführungsform gemäß Fig. 8a, b weist der Schwingungsmeßwertgeber 24 als wesentliche Bestandteile einen federnd gehaltenen Schwingkörper 24a auf, der nach Art einer seismischen Masse zwischen zwei Tauchspulen 24b und 24c Pendelbewegungen ausführen kann; diese führen zu Induktionsvorgängen, deren zeitlicher Verlauf aus Fig. 8b ersichtlich ist. Die Pendelbewegungen des Schwingkörpers 24a relativ zu den Tauchspulen 24b und 24c werden durch die Erschütterungen hervorgerufen, welche aufgrund der Schlagkolben-Hübe auftreten.
In dem dargestellten Ausführungsbeispiel ist der Schwingungsmeßwertgeber 24 oberhalb des Hydraulikhammers 3 als Einheit an der Anschlußkonsole 5 befestigt.
Selbstverständlich kann im Rahmen der Erfindung auch eine andersartige Anordnung Verwendung finden; insbesondere kann der Schwinungsmeßwertgeber 24 innerhalb des Tragelements 6 unmittelbar am Gehäuse 3a des Hydraulikhammers oder auch am Tragelement 6 selbst angebracht sein.

Die Darstellungen gemäß Fig. 9a, b beziehen sich auf eine erfindungsgemäße Ausgestaltung, bei welcher die Beanspruchung eines Bestandteils des Hydraulikhammers - die sich mit den vom Schlagkolben ausgeführten Schlägen periodisch ändert - mittels eines Spannungsmeßwertgebers erfaßt und in Signale umgewandelt wird.

Zu diesem Zweck ist an dem Gehäuse 3a des Hydraulikhammers 3 ein Dehnmeßstreifen 25 befestigt. Dieser erfährt in Abhängigkeit von der Beanspruchung des Gehäuses 3a periodisch elastische Verformungen, aus denen sich Signale der dargestellten Art gewinnen lassen. Abweichend von der dargestellten Ausführungsform kann der hier angesprochene Spannungsmeßwertgeber auch aus mehreren zusammengeschalteten Dehnmeßstreifen aufgebaut sein.
Anstelle des zumindest einen Dehnmeßstreifens kann auch ein Kraftmeßwertgeber eingesetzt werden, der als Meßfühler zumindest ein Piezoelement aufweist.
Dieser Kraftmeßwertgeber kann beispielsweise derart angeordnet sein, daß die zugehörigen Piezoelemente oberhalb des Gehäuses 3a zwischen diesem und dem Flansch 6a für die Befestigung des Tragelements 6 spielfrei befestigt sind.

Eine weitere Möglichkeit zur Erzeugung geeigneter Signale besteht darin, das in Abhängigkeit von den Schlagkolben-Hüben unterschiedliche Geräuschniveau zu erfassen.
Dieses Geräuschniveau weist jeweils einen kurzzeitigen Spitzenwert auf, falls der Schlagkolben nebst Meißel 7 auf das zu bearbeitende Material auftrifft.

Bei der Ausführungsform gemäß Fig. 10a, b ist der Schallpegel-Meßwertgeber als Mikrophon 26 ausgebildet, welches unterhalb des Flansches 6a zwischen dem Tragelement 6 und dem Gehäuse 3a des Hydraulikhammers angeordnet ist.
Durch geeignete Ausgestaltung des Mikrophons 26 oder Nachschalten eines Filters kann sichergestellt werden, daß jeweils nur beim Aufschlag auf das zu bearbeitende Material die in Fig. 10b angedeuteten impulsartigen Signale erzeugt werden, deren Anzahl mit derjenigen der Kolbenschläge übereinstimmt.

Bei der Ausführungsform gemäß Fig. 11a, b ist zur Erzeugung der hier interessierenden Signale ein Beschleunigungsmeßwertgeber 27 vorgesehen.
Dieser stützt sich oberhalb des Flansches 6a an der Anschlußkonsole 5 ab; er kann im Rahmen der Erfindung jedoch auch an einer anderen geeigneten Stelle - insbesondere am Flansch 6a, am Tragelement 6 selbst oder am Gehäuse 3a des Hydraulikhammers - befestigt sein. Mittels des Beschleunigungsmeßwertgebers 27 lassen sich durch die Schlagkolben-Hübe hervorgerufene Bewegungsabläufe in Signale mit periodisch wiederkehrendem Verlauf umwandeln.

Bei der Ausführungsform gemäß Fig. 12 werden die Signale zur Ermittlung der Betriebsdauer und der daraus abgeleiteten weiteren Informationen - wie anhand der Fig. 11 a, b erläutert - mittels des Beschleunigungsmeßwertgebers 27 gewonnen.
Zusätzlich ist der Einheit bestehend aus Hydraulikhammer 3 und Tragelement 6 ein Generator zugeordnet, welcher die für die Bereitstellung der Signale und weiteren Informationen benötigte elektrische Energie erzeugt. Dieser Generator entspricht vom Aufbau her dem bereits anhand der Fig. 8a beschriebenen Schwingungsmeßwertgeber 24.
Die aufgrund der im Betrieb auftretenden Erschütterungen werden mittels des Generators 28 in elektrische Energie umgewandelt, welche von einem Elektrospeicher 29- als Bestandteil des Zähl- und Speicherelements ZS - aufgenommen wird.
Die vom Beschleunigungsmeßwertgeber 27 generierten Signale werden in der Einheit ZS aufsummiert und als Signal-Gesamtzahl gespeichert.

Der Einheit ZS ist eine Anzeige A nachgeschaltet, die sowohl die aktuelle Signal-Gesamtzahl erkennbar macht als auch gegebenenfalls weitere Informationen betreffend den Einsatz-Zustand des Hydraulikhammers 3 vermitteln kann.
Diese weitergehenden Informationen bestehen darin, daß in Abhängigkeit von der jeweils aktuellen Signal-Gesamtzahl zeitlich nacheinander mehrere Vorwarn-Anzeigen A1 und A2 generiert werden und daß nach Erreichen einer vorgegebenen Signal-Gesamtzahl eine Wartungs-Anzeige A3 erscheint, welche das Ende eines definierten Wartungsintervalls andeutet.

Dem Zähl- und Speicherelement ZS ist weiterhin eine Sender-/Empfängereinheit 30 nachgeschaltet, mit der sich drahtlos entsprechende Informationen an eine Sender-/Empfängereinheit 31 übermitteln lassen; diese ist ihrerseits mit einer Auswertung AW (insbesondere einem Computer) gekoppelt.
Letztere ermöglicht nicht nur die Auswertung der gespeicherten Informationen, sondern dient auch dazu, gespeicherte Informationen durch Rückstellung auf einen gewünschten Rückstell-Wert zu beeinflussen. Diese Rückstellung wird dadurch ermöglicht, daß die von der Auswertung AW ausgehenden Befehle durch Zusammenwirken der Einheiten 31 und 30 ebenfalls drahtlos an die Einheit ZS übermittelt werden.

Abweichend von der zuvor beschriebenen Ausführungsform kann die elektrische Energie für die Bereitstellung der Signale und der daraus abgeleiteten Informationen - wie aus Fig. 13 ersichtlich - mittels eines Hilfs-Hydraulikmotors 32 erzeugt werden, der eingangsseitig mit der Druckleitung 12 und ausgangsseitig mit der Rücklaufleitung 14 (vgl. dazu Fig. 3a) in Verbindung steht.
Der Hilfs-Hydraulikmotor 32 treibt einen Generator 33 an, dem ein Elektrospeicher 34 nachgeschaltet ist.

Die in Rede stehende Anordnung ermöglicht es also, die elektrische Energie mittels des Fluids zu erzeugen, welches auch den Schlagkolben antreibt.

Dabei kann der Elektrospeicher 34 als eigenständiges Element beispielsweise mit der Einheit ZS gekoppelt oder - wie in Fig. 12 dargestellt - als Teil 29 in diese integriert sein.

## Patentansprüche

1. Verfahren zur Ermittlung der Betriebsdauer und des Einsatz-Zustands eines hydraulischen Schlagaggregats, insbesondere Hydraulikhammer (3), mit einem Schlagkolben (8), der - in einem Gehäuse (3a) geführt und auf ein Werkzeug schlägt - unter Einwirkung einer Steuerung (9) wechselweise einen Arbeitshub in Schlagrichtung (8e) und einen Rückhub ausführt, wobei während der einzelnen, zeitlich aufeinanderfolgenden Betriebsabschnitte des Schlagaggregats Signale erzeugt werden, deren Anzahl zu den vom Schlagkolben in einer Bewegungsrichtung ausgeführten Hüben proportional ist
**dadurch gekennzeichnet,**
**dass** die Anzahl der Signale fortlaufend aufsummiert und als Gesamtzahl gespeichert wird;
und **dass** die jeweils aktuelle Gesamtzahl der Signale zumindest zeitweilig in Form einer auf den Einsatz-Zustand hinweisenden Anzeige erkennbar gemacht wird.

2. Verfahren nach Anspruch 1, **dadurch gekennzeichnet, dass** die Signale in Abhängigkeit von zumindest einem der physikalischen Vorgänge - Druck, Weg, Schallpegel, Temperatur, Durchfluss und Schwingung - erzeugt werden.

3. Verfahren nach zumindest einem der vorhergehenden Ansprüche,
**dadurch gekennzeichnet, daß** in einer der Versorgungsleitungen für das Schlagaggregat (3) - Druckleitung (12) für das in das Schlagaggregat (3) eintretende Fluid und Rücklaufleitung (14) für die Rückführung des austretenden Fluids - auftretende Druckschwankungen oder Strömungsvorgänge erfaßt werden.

4. Verfahren nach Anspruch 3, **dadurch gekennzeichnet, daß** die periodisch auftretenden Druckschwankungen mittels eines Druckwächters (19) in Signale umgewandelt werden.

5. Verfahren nach Anspruch 3, **dadurch gekennzeichnet, daß** die periodisch auftretenden Änderungen der Durchflußmenge mittels eines Durchflußmeßwertgebers in Signale umgewandelt werden.

6. Verfahren nach einem der Ansprüche 1 bis 2, **dadurch gekennzeichnet, daß** die Signale mittels eines Schallmeßwertgebers (26) erzeugt werden, der in Abhängigkeit von den vom Schlagkolben (8) ausgeführten Schlägen auftretende Änderungen des Schallpegels erfaßt.

7. Verfahren nach einem der Ansprüche 1 bis 2, **dadurch gekennzeichnet, daß** durch die Bewegungen des Schlagkolbens ausgelöste Schwingungsvorgänge mittels eines Schwingungsmeßwertgebers (24) erfaßt werden.

8. Verfahren nach einem der Ansprüche 1 bis 2, **dadurch gekennzeichnet, daß** die Verschiebung eines sich aufgrund der Schlagkolben-Hübe in einer Bewegungsrichtung bewegenden Bestandteils (8) des Schlagaggregats (3) mittels eines Wegmeßwertgebers (23) erfaßt wird.

9. Verfahren nach einem der Ansprüche 1 bis 2, **dadurch gekennzeichnet, daß** die Beanspruchung eines Bestandteils (3a) des Schlagaggregats (3) - die sich mit dem vom Schlagkolben (8) ausgeführten Schlägen periodisch ändert - mittels eines Kraft- oder Spannungsmeßwertgebers (25) erfaßt wird.

10. Verfahren nach einem der Ansprüche 1 bis 2, **dadurch gekennzeichnet, daß** die sich mit den Schlagkolben-Hüben periodisch ändernde Temperatur eines Gaspolsters (18) mittels eines Temperaturmeßwertgebers (22) erfaßt wird.

11. Verfahren nach einem der Ansprüche 1 bis 2 und 4, **dadurch gekennzeichnet, daß** ein sich mit den Schlagkolben-Hüben periodisch ändernder Gaspolster-Druck mittels eines Druckwächters (21) in Signale umgewandelt wird.

12. Verfahren nach zumindest einem der vorhergehenden Ansprüche, **dadurch gekennzeichnet, daß** nach Erreichen einer vorgegebenen Signal-Gesamtzahl zumindest eine Wartungs-Anzeige (A3) generiert wird, die zumindest erkennbar macht, daß das Schlagaggregat (3) der Wartung bedarf.

13. Verfahren nach Anspruch 12, **dadurch gekennzeichnet, daß** in Abhängigkeit von der jeweils aktuellen Signal-Gesamtzahl zeitlich nacheinander mehrere Vorwarn-Anzeigen (A1, A2) generiert werden, die erkennbar machen, daß Teilabschnitte des durch eine vorgegebene Obergrenze der Signal-Gesamtzahl definierten Wartungsintervalls erreicht worden sind.

14. Verfahren nach zumindest einem der vorhergehenden Ansprüche, **dadurch gekennzeichnet, dass** die jeweils aktuelle Gesamtzahl der gespeicherten Signale drahtlos an eine Auswertung (AW) übermittelt wird.

15. Verfahren nach zumindest einem der vorhergehenden Ansprüche, **dadurch gekennzeichnet, dass** die jeweils aktuelle Gesamtzahl der gespeicherten Signale drahtlos durch Auslösen einer Rückstellung (AW) beeinflusst wird.

16. Verfahren nach zumindest einem der vorhergehenden Ansprüche, **dadurch gekennzeichnet, dass** die elektrische Energie für die Bereitstellung (Gewinnung, Aufsummierung und Speicherung) der Signale mittels des Fluids erzeugt wird, welches auch den Schlagkolben (8) antreibt.

17. Verfahren nach zumindest einem der vorhergehenden Ansprüche, **dadurch gekennzeichnet, dass** die elektrische Energie für die Bereitstellung der Signale mittels eines Generators (28) erzeugt wird, der aufgrund der von den Schlagkolben-Hüben ausgelösten Bewegungsvorgänge wirksam wird und dem ein Elektrospeicher (29) nachgeschaltet ist.

18. Hydraulisches Schlagaggregat, insbesondere Hydraulikhammer (3), mit einem Schlagkolben (8), der - in einem Gehäuse (3a) geführt und auf ein Werkzeug schlägt - unter Einwirkung einer Steuerung (9) wechselweise einen Arbeitshub in Schlagrichtung (8e) und einen Rückhub ausführt, mit einem Sensor (S), der während der einzelnen, zeitlich aufeinander folgenden Betriebsabschnitte Signale erzeugt, deren Anzahl zu den vom Schlagkolben (8) in einer Bewegungsrichtung ausgeführten Hüben proportional ist,
wobei des Hydraulisches Schlagaggregat durch folgende Merkmale gekennzeichnet ist: ein Zählelement zur fortlaufenden Aufsummierung der generierten Signale;
ein Speicherelement zur Speicherung der aktuellen Gesamtzahl der insgesamt aufsummierten Signale (ZS) und
ein Anzeigeelement (A), mit welche die aktuelle Gesamtzahl der Signale zumindest zeitweilig erkennbar gemacht wird, zur Ermittlung der Betriebsdauer und des Einsatz-Zustands des hydraulischen Schlagaggregats und zur Durchführung des Verfahrens nach zumindest einem der vorhergehenden Ansprüche.

19. Hydraulisches Schlagaggregat nach Anspruch 18, **dadurch gekennzeichnet, dass** der Sensor (S) derart ausgebildet ist, dass er aufgrund der Schlagkolben-Bewegungen auftretende physikalische Vorgänge in Signale umwandelt.

20. Hydraulisches Schlagaggregat nach einem der Ansprüche 18 oder 19, **dadurch gekennzeichnet, dass** die Druckleitung (12), über welche das Schlagaggregat (3) an eine Druckmittelquelle (11) angeschlossen ist, mit einem Druckwächter (19) zur Erfassung der in der Druckleitung herrschenden Druck-Verhältnisse aufweist.

21. Hydraulisches Schlagaggregat nach Anspruch 18 oder 19, **dadurch gekennzeichnet, dass** die Umsteuerleitung (13) für den Steuerschieber (9a) der Steuerung (9) einen Druckwächter (20) aufweist.

22. Hydraulisches Schlagaggregat nach Anspruch 18 oder 19, **dadurch gekennzeichnet, dass** ein Druckwächter (21) zur Erfassung des Druckes in einem Gaspolster (18) vorhanden ist, an dem sich der Schlagkolben (8) auf der von seiner Spitze (8d) abgewandten Seite abstützt.

23. Hydraulisches Schlagaggregat nach Anspruch 18 oder 19, **dadurch gekennzeichnet, dass** ein Temperaturmesswertgeber (22) zur Erfassung der Temperatur in einem Gaspolster (18) vorhanden ist, an dem sich der Schlagkolben (8) auf der von seiner Spitze (8d) abgewandten Seite abstützt.

24. Hydraulisches Schlagaggregat nach Anspruch 18 oder 19, **gekennzeichnet durch** einen induktiv arbeitenden Wegmesswertgeber (23), der die Bewegungen des Schlagkolbens (8) relativ zum Wegmesswertgeber (23) erfasst.

25. Hydraulisches Schlagaggregat nach Anspruch 18 oder 19, **gekennzeichnet durch** einen induktiv arbeitenden Schwingungsmesswertgeber (24), der aufgrund der Schlagkolben-Hübe ausgelöste Schwingungsvorgänge erfasst.

26. Hydraulisches Schlagaggregat nach Anspruch 18 oder 19, **dadurch gekennzeichnet, dass** das Schlagaggregat (3) zumindest einen Dehnmessstreifen (25) aufweist, welcher die aufgrund der Schlagkolben-Hübe auftretende mechanische Beanspruchung des Schlagaggregates erfasst.

27. Hydraulisches Schlagaggregat nach Anspruch 18 oder 19, **gekennzeichnet durch** einen Schallpegel-Messwertgeber (26), welcher die aufgrund der Schlagkolben-Hübe auftretende Geräuschentwicklung erfasst.

28. Hydraulisches Schlagaggregat nach Anspruch 18 oder 19, **gekennzeichnet durch** einen Beschleunigungssensor (27), welcher aufgrund der Schlagkolben-Hübe auftretende Bewegungsabläufe erfasst.

29. Hydraulisches Schlagaggregat nach zumindest einem der Ansprüche 18 bis 28, **dadurch gekennzeichnet, dass** zur Erzeugung der elektrischen Energie für die Bereitstellung der Signale ein nach dem Tauchspulenprinzip arbeitender Elektrogenerator (28) vorhanden ist, dem ein Elektrospeicher (29) nachgeschaltet ist und der derart ausgebildet ist, dass er durch aufgrund der Schlagkolben-Hübe ausgelöste Bewegungsvorgänge selbsttätig wirksam wird.

## Claims

1. Method for determining the operation period and the operation condition of a hydraulic percussion unit, especially a hydraulic hammer (3), with a percussion piston (8) - guided inside a housing (3a) and stroking a tool - controlled by control means (9) to alternately perfom an operating stroke in stroke direction (8e) and a return stroke, whereby during the consecutive operating segments of the percussion unit signals are generated whose number of which is proportional to the number of percussion piston strokes performed in one of the movements directions,
**characterised in that**
the number of signals is added continuously and stored as total number; and displaying at least at times an indication for the operating condition of the percussion unit based on the current total number of added signals.

2. Method according to claim 1, **characterised in that** the signals are generated in dependence of at least one of the physical acts - pressure, path, sound level, temperature, flow amount and vibration.

3. Method according to at least one of the preceding claims, **characterised in that** pressure fluctuations or flow processes arising in one of the supply lines for the percussion unit (3) are recorded - pressure line (12) for the fluid entering the percussion unit (3) and return flow line (14) for the return flow of the exiting fluid.

4. Method according to claim 3, **characterised in that** pressure fluctuations occurring periodically are converted in signals by means of a pressure monitor (19).

5. Method according to claim 3, **characterised in that** pressure fluctuations occurring periodically are converted in signals by means of a flow meter sensor.

6. Method according to one of the claims 1 to 2, **characterised in that** the signals are generated by a sound meter sensor (26) detecting changes of the sound level occurring in dependence on the impacts of the percussion piston (8).

7. Method according to one of the claims 1 to 2, **characterised in that** the signals generated by the motions of the percussion piston are detected by a vibration sensor (24).

8. Method according to one of the claims 1 to 2, **characterised in that** the displacement of a component (8) of the percussion unit (3) caused by the percussion piston stroke moving in the movement direction is detected by a path sensor (23).

9. Method according to one of the claims 1 to 2, **characterised in that** the stress of a component (3a) of the percussion unit (3) - which changes periodically with the impacts carried out by the percussion piston (8) - are detected by a force or a stress sensor (25).

10. Method according to one of the claims 1 to 2, **characterised in that** the temperature of a gas cushion (18) changing periodically with the percussion piston strokes is detected by a temperature sensor (22).

11. Method according to one of the claims 1 to 2 and 4, **characterised in that** a gas cushion pressure changing periodically with the percussion piston strokes is transformed in signals by a pressure monitor (21).

12. Method according to at last one of the preceding claims, **characterised in that** after a predetermined total signal number is reached at least one maintenance display (A3) is generated at least showing that the percussion unit requires maintenance.

13. Method according to claim 12, **characterised in that** depending on the current total number of signals multiple prewarning-displays (A1, A2) are generated successively showing that partial segments of the maintenance interval defined by a predetermined upper limit for the total signal number has been reached.

14. Method according to one of the preceding claims **characterised in that** at a time the actual total number of the stored signals is transmitted wireless to an evaluation (AW).

15. Method according to one of the preceding claims **characterised in that** at a time the actual total number of the stored signals is adjusted wireless by activating a reset (AW).

16. Method according to at least one of the preceding claims, **characterised in that** the electric energy for the actuating (generating, adding and storing) of the signals is generated by the fluid which drives the percussion unit (8).

17. Method according to at least one of the preceding claims **characterised in that** the electric energy for actuating the signals is generated by a generator (28) operated by movements initiated by the percussion piston strokes and a subsequent arranged electric storage unit (29).

18. Hydraulic percussion unit, especially hydraulic hammer (3), with a percussion piston (8) - guided inside a housing (3a) and stroking a tool - controlled by control means (9) to alternately perform an operating stroke in stroke direction (8e) and a return stroke with a sensor (S) generating signals during the consecutive individual operating segments, the number of signals being proportional to the number of strokes performed by the percussion piston (8) in one of the movements directions, whereby the hydraulic percussion unit is **characterised by** the following features: a counting element for continuously adding the number of generated signals; a storage element for storing the actual total number of the added signals (ZS) and a display element (A) for displaying at least at times the actual total number of added signals for determination of the operation period and the operation condition of the hydraulic percussion unit and for the performance of the method according to at least one of the preceding claims.

19. Hydraulic percussion unit according to claim 18, **characterised in that** the sensor (S) is configured for converting physical processes occurring as a result of the percussion piston movements, into signals.

20. Hydraulic percussion unit, according to one of the claims 18 or 19, **characterised in that** pressure line (12) connecting the percussion unit (3) to a source of pressure (11) comprises a pressure monitor (19) for detecting the pressure conditions in the pressure line.

21. Hydraulic percussion unit according to claim 18 or 19, **characterised in that** the reversing line (13) for the control plunger (9) comprises a pressure monitor (20).

22. Hydraulic percussion unit according to claim 18 or 19, **characterised in that** a pressure monitor (21) for detecting the pressure in the gas cushion (18) is provided, the gas cushion supporting the percussion piston (8) on a side facing away from a tip (8d) thereof.

23. Hydraulic percussion unit according to claim 18 or 19, **characterised in that** the gas cushion supporting the percussion piston (8) on a side facing away from a tip (8d) thereof a temperature sensor (22) for detecting the temperature in the gas cushion (18) is provided.

24. Hydraulic percussion unit according to claim 18 or 19, **characterised by** an inductive path sensor (23) detecting the movements of the percussion piston (8) strokes relative to the path sensor (23).

25. Hydraulic percussion unit according to claim 18 or 19, **characterised by** an inductive vibration sensor (24) detecting vibrations caused by the percussion piston strokes.

26. Hydraulic percussion unit according to claim 18 or 19, **characterised in that** the percussion unit (3) has at least one strain gauge (25) detecting the mechanical stresses exerted on the percussion unit by the percussion piston strokes.

27. Hydraulic percussion unit according to claim 18 or 19, **characterised by** a sound level sensor (26) detecting noises generated by the percussion piston strokes.

28. Hydraulic percussion unit according to claim 18 or 19, **characterised by** an acceleration sensor (27) detecting accelerations resulting from the percussion piston strokes.

29. Hydraulic percussion unit according to one of the claims 18 to 28, **characterised in that** an electric generator (28) working according the principle of switching coils is provided for generating electric energy for generating the signals; and an electric storage unit (29) connected to an output of said generator; said generator including means being activated by strokes of said percussion piston.

## Revendications

1. Procédé pour déterminer la durée de service et l'état d'utilisation d'une unité hydraulique à percussion, en particulier d'un marteau hydraulique (3), avec un piston percutant (8) qui - mené dans un carter (3a) et frappant contre un outil - exerce, sous l'effet d'une commande (9), alternativement une course de travail dans la direction de frappe (8e) et une course de retour, durant les périodes opérationnelles individuelles successives de l'unité à percussion étant générés des signaux dont le nombre est proportionnel aux courses exercées par le piston percutant dans une direction de mouvement, **caractérisé par le fait que** le nombre des signaux est totalisé en continu et est mémorisé en tant que nombre total ; et que le nombre total respectivement actuel des signaux est rendu reconnaissable, au moins temporairement, sous forme d'un affichage indiquant l'état d'utilisation.

2. Procédé selon la revendication 1, **caractérisé par le fait que** les signaux sont générés en fonction d'au moins un des processus physiques, tels que pression, trajet, niveau acoustique, température, débit et oscillation.

3. Procédé selon l'une au moins des revendications précédentes, **caractérisé par le fait que** l'on détecte des variations de pression ou des processus d'écoulement se produisant dans l'une des conduites d'alimentation - la conduite à pression (12) pour le fluide entrant dans l'unité à percussion (3) et la conduite de retour (14) pour recycler le fluide sortant - pour l'unité à percussion (3).

4. Procédé selon la revendication 3, **caractérisé par le fait que** les variations de pression se produisant périodiquement sont converties en signaux par l'intermédiaire d'un dispositif de mesure de la pression (19).

5. Procédé selon la revendication 3, **caractérisé par le fait que** les variations du débit qui se produisent périodiquement sont converties en signaux par l'intermédiaire d'un capteur de mesure de débit.

6. Procédé selon l'une des revendications 1 à 2, **caractérisé par le fait que** les signaux sont générés au moyen d'un capteur de mesure acoustique (26) qui détecte des changements du niveau acoustique se produisant en fonction des coups exercés par le piston percutant (8).

7. Procédé selon l'une des revendications 1 à 2, **caractérisé par le fait que** Des processus de vibration déclenchés par les mouvements du piston percutant sont détectés au moyen d'un capteur de mesure de vibrations (24).

8. Procédé selon l'une des revendications 1 à 2, **caractérisé par le fait que** le déplacement d'un élément (8) de l'unité à percussion (3), qui se déplace en raison des courses du piston percutant exercées dans une direction de mouvement, est détecté au moyen d'un capteur de mesure de déplacement (23).

9. Procédé selon l'une des revendications 1 à 2, **caractérisé par le fait que** la sollicitation d'un élément (3a) de l'unité à percussion (3) - qui change périodiquement avec les coups exercés par ledit piston percutant (8) - est détectée par l'intermédiaire d'un capteur de mesure de force ou de tension (25).

10. Procédé selon l'une des revendications 1 à 2, **caractérisé par le fait que** la température d'un coussin de gaz (18) qui change périodiquement avec les courses du piston percutant est détectée à l'aide d'un capteur de mesure de température (22).

11. Procédé selon l'une des revendications 1 à 2 et 4, **caractérisé par le fait qu'**une pression du coussin de gaz qui change périodiquement avec les courses du piston percutant est convertie en signaux au moyen d'un dispositif de mesure de la pression (21).

12. Procédé selon l'une au moins des revendications précédentes, **caractérisé par le fait que**, après avoir atteint un nombre total prédéterminé de signaux, au moins un affichage d'entretien (A3) est généré qui donne au moins à entendre que ladite unité à percussion (3) nécessite d'être soumise à un entretien.

13. Procédé selon la revendication 12, **caractérisé par le fait que** plusieurs affichages d'avertissement (A1, A2) sont générés successivement en fonction du nombre total de signaux respectivement actuel, qui donnent à entendre que des sections de l'intervalle d'entretien défini par une limite supérieure prédéterminée du nombre total de signaux ont été atteintes.

14. Procédé selon l'une au moins des revendications précédentes, **caractérisé par le fait que** le nombre total respectivement actuel des signaux mémorisés est transmis sans fil à une évaluation (AW).

15. Procédé selon l'une au moins des revendications précédentes, **caractérisé par le fait que** le nombre total respectivement actuel des signaux mémorisés est influencé sans fil en déclenchant une remise à l'état initial (AW).

16. Procédé selon l'une au moins des revendications précédentes, **caractérisé par le fait que** l'énergie électrique pour la mise à disposition (génération, totalisation et mémorisation) des signaux est générée au moyen du fluide qui entraîne également ledit piston percutant (8).

17. Procédé selon l'une au moins des revendications précédentes, **caractérisé par le fait que** l'énergie électrique pour la mise à disposition des signaux est générée au moyen d'un générateur (28) qui dévient actif en raison des processus de mouvement déclenchés par les courses du piston percutant et en aval duquel est placé un dispositif de stockage électrique (29).

18. Unité hydraulique à percussion, en particulier marteau hydraulique (3), avec un piston percutant (8) qui - mené dans un carter (3a) et frappant contre un outil - exerce, sous l'effet d'une commande (9), alternativement une course de travail dans la direction de frappe (8e) et une course de retour, avec un capteur (S) qui génère des signaux durant les périodes opérationnelles individuelles successives, dont le nombre est proportionnel aux courses exercées par le piston percutant (8) dans une direction de mouvement, ladite unité hydraulique à percussion étant **caractérisée par** les caractéristiques suivantes :
- un élément de comptage pour totaliser en continu les signaux générés;
- un élément de mémorisation pour le stockage du nombre total actuel des signaux totalisés (ZS), et
- un élément d'affichage (A) au moyen duquel le nombre total actuel des signaux est rendu reconnaissable au moins temporairement, pour la détermination de la durée de service et de l'état d'utilisation de l'unité hydraulique à percussion et pour la mise en oeuvre du procédé selon l'une au moins des revendications précédentes.

19. Unité hydraulique à percussion selon la revendication 18, **caractérisée par le fait que** ledit capteur (S) est réalisé de manière à convertir en signaux des processus physiques se produisant en raison des mouvements exercés par le piston percutant.

20. Unité hydraulique à percussion selon l'une des revendications 18 ou 19, **caractérisée par le fait que** la conduite à pression (12) par le biais de laquelle l'unité à percussion (3) est connectée à une source de fluide de pression (11), est équipée d'un dispositif de mesure de la pression (19) pour détecter les conditions de pression régnant dans ladite conduite à pression.

21. Unité hydraulique à percussion selon la revendication 18 ou 19, **caractérisée par le fait que** la conduite de renversement (13) pour le tiroir de commande (9a) de la commande (9) présente un dispositif de mesure de la pression (20).

22. Unité hydraulique à percussion selon la revendication 18 ou 19, **caractérisée par le fait qu'**il existe un dispositif de mesure de la pression (21) pour détecter la pression dans un coussin de gaz (18) sur lequel prend appui le piston percutant (8) du côté montrant dans la direction opposée à sa pointe (8d).

23. Unité hydraulique à percussion selon la revendication 18 ou 19, **caractérisée par le fait qu'**il existe un capteur de mesure de température (22) pour détecter la température dans un coussin de gaz (18) sur lequel prend appui le piston percutant (8) du côté montrant dans la direction opposée à sa pointe (8d).

24. Unité hydraulique à percussion selon la revendication 18 ou 19, **caractérisée par** un capteur de mesure de déplacement (23) travaillant de façon inductive qui détecte les mouvements du piston percutant (8) par rapport au capteur de mesure de déplacement (23).

25. Unité hydraulique à percussion selon la revendication 18 ou 19, **caractérisée par** un capteur de mesure de vibrations (24) travaillant de façon inductive qui détecte des processus de vibration déclenchés en raison des courses du piston percutant.

26. Unité hydraulique à percussion selon la revendication 18 ou 19, **caractérisée par le fait que** ladite unité à percussion (3) présente au moins une jauge extensométrique (25) qui détecte la sollicitation mécanique de l'unité à percussion se présentant en raison des courses du piston percutant.

27. Unité hydraulique à percussion selon la revendication 18 ou 19, **caractérisée par** un capteur de mesure de niveau acoustique (26) qui détecte les bruits se produisant en raison des courses du piston percutant.

28. Unité hydraulique à percussion selon la revendication 18 ou 19, **caractérisée par** un capteur d'accélération (27) qui détecte les mouvements se déroulant en raison des courses exercées par le piston percutant.

29. Unité hydraulique à percussion selon l'une au moins des revendications 18 à 28, **caractérisée par le fait que**, pour générer l'énergie électrique pour la mise à disposition des signaux, il existe un générateur électrique (28) travaillant selon le principe à bobine mobile, en aval duquel est placé un dispositif de stockage électrique (29) et qui est réalisé de manière à devenir automatiquement actif dû à des processus de mouvement déclenchés en raison des courses exercées par le piston percutant.
